# EUROPÄISCHE PATENTSCHRIFT

(11) **EP 3 651 616 B1**
(45) Veröffentlichungstag und Bekanntmachung des Hinweises auf die Patenterteilung: **11.08.2021**
(21) Anmeldenummer: 17800374.5
(22) Anmeldetag: 09.10.2017
(51) Int. Cl.: A47C 4/04, A47C 4/08

(54) **KOLLABIERBARE SITZ-VORRICHTUNG**
COLLAPSIBLE SEAT DEVICE
DISPOSITIF D'ASSISE PLIABLE

(30) Priorität: 14.07.2017 WO PCT/DE2017/100584
(43) Veröffentlichungstag der Anmeldung: 20.05.2020
(73) Patentinhaber: Miller, Willi, 88364 Wolfegg (DE)
(72) Erfinder: Miller, Willi, 88364 Wolfegg (DE)
(74) Vertreter: Kiessling, Christian
(86) Internationale Anmeldenummer: PCT/DE2017/100853
(87) Internationale Veröffentlichungsnummer: WO 2019/011357

(56) Entgegenhaltungen:
- CN-A- 105 982 452
- CN-U- 203 088 249
- DE-A1-102015 110 388
- US-A1- 2016 331 140

## Beschreibung

Die Erfindung betrifft eine Sitz-Vorrichtung mit zwei Seitenteilen sowie einem Rückenlehnen-Element und einem Sitz-Element, das an den Seitenteilen mindestens indirekt lösbar verankerbar ist, wobei die beiden Seitenteile im Bereich einer dem betreffenden Rückenlehnen-Element nahen Stirnfläche jeweils um ein um eine senkrechte Achse schwenkbares erstes Scharnier gelagert sind, um die Seitenteile aus einer Normalposition, in der die Seitenteile senkrecht zum Rückenlehnen-Element angeordnet sind, reversibel in eine Stauposition zu überführen, in der die Seitenteile parallel zum Rückenlehnen-Element ausgerichtet sind. Eine solche Sitz-Vorrichtung ist zum Beispiel aus DE102015110388 A1 bekannt.

Sitz-Vorrichtungen der eingangs genannten Art sind im Stand der Technik in einer Vielzahl unterschiedlicher Ausführungsformen bekannt. Die bekannten Sitz-Vorrichtungen weisen indes den Nachteil auf, dass sie aufgrund mangelnder Verformbarkeit klobig in der Handhabung, mühselig zu transportieren und umständlich zu verstauen sind.

Aufgabe der Erfindung ist es deshalb, eine Sitz-Vorrichtung zu schaffen, die aufgrund der Möglichkeit einer Verformbarkeit bequem zu transportieren, auf kleinem Raum leicht zu verstauen ist und darüber hinaus einen gehobenen, gegenüber dem Stand der Technik verbesserten Sitzkomfort bietet.

Für eine Sitz-Vorrichtung der eingangs genannten Art wird diese Aufgabe erfindungsgemäß durch die Merkmale des kennzeichnenden Teils des Anspruchs 1 gelöst.

Bevorzugte Ausführungsformen der Erfindung sind Gegenstand der Unteransprüche.

Bei der erfindungsgemäßen Sitz-Vorrichtung wird durch die Merkmalskombination, dass das Rückenlehnen-Element von einer Mehrzahl von mittels von Scharnieren gebildeten Verbindungselementen miteinander verbundenen Lamellenkörpern gebildet ist, eine reversible

Kollabierbarkeit der wesentlichen Bauteile aus einem expandierten Zustand in einen zusammengefalteten Zustand erreicht, wobei die Möglichkeit eines bequemen Verstauens und eines erleichterten Transportes bei gegenüber dem Stand der Technik deutlich erhöhtem Sitzkomfort gewährleistet ist.

Gemäß einer ersten bevorzugten Ausführungsform der erfindungsgemäßen Sitz-Vorrichtung ist vorgesehen, dass die Seitenteile jeweils in einen dem Rückenlehnen-Element nahen und einen dem Rückenlehnen-Element fernen Teilbereich unterteilt sind, wobei ein jeweiliger dem Rückenlehnen-Element naher Teilbereich im Bereich einer dem betreffenden Rückenlehnen-Element nahen Stirnfläche um das um eine senkrechte Achse schwenkbares erste Scharnier gelagert ist.

Gemäß einer wichtigen bevorzugten Ausführungsform der erfindungsgemäßen Sitz-Vorrichtung sind die beiden Teilbereiche im Bereich sich gegenüberstehender Stirnflächen jeweils um ein um eine senkrechte Achse schwenkbares zweites Scharnier gelagert, um die jeweiligen Teilbereiche aus einem kollabierten Zustand, in dem die Teilbereiche im Wesentlichen parallel zum Rückenlehnen-Element angeordnet sind, reversibel in einen expandierten Zustand zu überführen, in dem die jeweils beiden Teilbereiche in Normalposition senkrecht zum Rückenlehnen-Element angeordnet sind.

Das Rückenlehnen-Element sowie die jeweiligen Teilbereiche eines Seitenteils sind vorzugsweise als Paneel ausgebildet, wobei die Unterfläche eines jeweiligen Paneels zumindest indirekt eine Kontaktfläche zum Abstellen der Sitz-Vorrichtung auf einer ebenen Abstellfläche bildet.

Erfindungsgemäß ist das Rückenlehnen-Element von einer Mehrzahl von mittels Verbindungselementen miteinander verbundenen Lamellenkörpern gebildet und die jeweiligen Teilbereiche eines Seitenteils sind als Paneel ausgebildet, wobei die Unterfläche eines jeweiligen Seitenteils zumindest indirekt eine Kontaktfläche zum Abstellen der Sitz-Vorrichtung auf einer ebenen Abstellfläche bildet.

Des Weiteren ist vorzugsweise im Bereich einer dem Rückenlehnen-Element fernen Stirnfläche eines jeweils dem Rückenlehnen-Element fernen Teilbereiches eines jeweiligen Seitenteils ein drittes Scharnier mit senkrechter Schwenkachse zur Befestigung eines die beiden Seitenteile verbindenden Verbindungselementes vorgesehen.

Das Verbindungselement ist vorzugsweise ebenfalls als Paneel ausgebildet, dessen Unterfläche ebenfalls zumindest indirekt eine Kontaktfläche zum Abstellen der Sitz-Vorrichtung auf einer ebenen Abstellfläche bildet.

Das Sitzelement ist vorzugsweise aus einem kollabierten Zustand, in dem das Sitzelement im Wesentlichen parallel zum Rückenlehnen-Element angeordnet, reversibel in einen expandierten Zustand überführbar, in dem das Sitzelement senkrecht zum Rückenlehnen-Element und senkrecht zu den Seitenteilen angeordnet ist.

Gemäß einer einfachen Ausführungsform der erfindungsgemäßen Sitz-Vorrichtung ist das Sitzelement in einen dem Rückenlehnen-Element nahen und einen dem Rückenlehnen-Element fernen Teilbereich unterteilt, wobei die beiden Teilbereiche im Bereich sich gegenüberstehender Stirnflächen um ein um eine waagerechte Achse schwenkbares viertes Scharnier gelagert sind, um die jeweiligen Teilbereiche aus einem kollabierten Zustand, in dem die Teilbereiche im Wesentlichen parallel zum Rückenlehnen-Element angeordnet sind, reversibel in einen expandierten Zustand zu überführen, in dem die jeweils beiden Teilbereiche senkrecht zum Rückenlehnen-Element und senkrecht zu den Seitenteilen angeordnet sind.

Die erfindungsgemäße Sitz-Vorrichtung ist aufgrund des Merkmals, dass mindestens das Sitzelement von einer Mehrzahl von mittels flexiblen oder rotativen Bewegungen erlaubenden Verbindungselementen wie Haken und Ösen oder Scharniere miteinander verbundenen Lamellenkörpern gebildet, gegenüber der herkömmlichen bekannten Ausführungsform deutlich in Bezug auf einen Sitzkomfort deutlich verbessert.

Die einzelnen Verbindungselemente können dabei als jeweils zwei benachbarte Lamellenkörper miteinander verbindende Scharniere oder als rechtwinklig zur Vorderkante des Sitzelementes verlaufende elastische Bänder ausgebildet sein.

Des Weiteren sind die Lamellenkörper vorzugsweise langschmal ausgebildet, wobei eine lange Seite der Lamellenkörper parallel zu einer Vorderkante des Sitzelementes angeordnet ist.

Eine Auflagefläche der Lamellenkörper kann konkav, konvex oder konkavkonvex ausgebildet sein, um eine konkave, konvexe bzw. konkavkonvex gebogene Oberfläche des Sitzelementes zu bilden.

Eine betreffende Auflagefläche der Lamellenkörper ist dabei vorzugsweise aber nicht notwendigerweise von mindestens einer Oberkante, in der Regel von den beiden Oberkanten der betreffenden beiden Seitenteile gebildet.

Der dem Rückenlehnen-Element nahe Teilbereich des Sitzelementes ist vorzugsweise mittels eines zumindest indirekt an dem Rückenlehnen-Element befestigten fünften Scharniers um eine waagerechte Achse verschwenkbar, wobei der dem Rückenlehnen-Element ferne Teilbereich des Sitzelementes in expandiertem Zustand auf einer oberen Stirnfläche des Verbindungselementes zu liegen kommt.

Im Bereich einer jeweiligen Innenfläche der beiden Seitenflächen kann ein Vorsprung ausgebildet sein, der eine Auflagefläche für das expandierte Sitzelement bildet.

Die beiden jeweils um eine senkrechte Achse schwenkbaren ersten Scharniere sind vorzugsweise in vorgegebenem Abstand zum Rückenlehnen-Element an einem mit dem Rückenlehnen-Element fest verbundenen Abstand-Element angeordnet, um einen Freiraum zu schaffen, in den die kollabierten Seitenteile und die kollabierte Sitzfläche einbringbar sind.

Das Rückenlehnen-Element, die beiden Seitenteile sowie das Sitz-Element können gemäß einer einfachen Ausführungsform der erfindungsgemäßen Sitz-Vorrichtung von rechteckig ausgebildeten planen Paneelen gebildet sein.

Gemäß der Erfindung sind die beiden Seitenteile von rechteckig ausgebildeten planen Paneelen gebildet und das Rückenlehnen-Element ist von einer Mehrzahl von mittels Verbindungselementen miteinander verbundenen Lamellenkörpern gebildet.

Die einzelnen Verbindungselemente sind dabei von Scharnieren gebildet.

Die Lamellenkörper sind vorzugsweise langschmal ausgebildet, wobei eine lange Seite der Lamellenkörper parallel zu einer Oberkante des Rückenlehnen-Elementes angeordnet ist.

Eine Auflagefläche der Lamellenkörper kann in konstantem Winkel geneigt angeordnet sein, um eine geneigte ebene Oberfläche des Rückenlehnen-Elementes zu bilden, oder eine Auflagefläche der Lamellenkörper kann zumindest in Teilabschnitten konkav und/oder konvex gebogen ausgebildet sein, um eine entsprechend gebogene Oberfläche des Rückenlehnen-Elementes zu bilden.

Eine Auflagefläche der Lamellenkörper kann dabei vorzugsweise von einer Hinterkante eines Seitenteils gebildet sein.

Die erfindungsgemäße Sitz-Vorrichtung wird im Folgenden anhand einer bevorzugten Ausführungsform erläutert, die in den Figuren der Zeichnung dargestellt ist. Darin zeigen:
- Fig. 1: eine nicht erfindungsgemäße Sitz-Vorrichtung in kollabiertem Zustand in einer Ansicht von oben;
- Fig. 2: die in Figur 1 dargestellte Sitz-Vorrichtung in einem halb-expandiertem Zustand in einer Ansicht von oben;
- Fig. 3: die in Figur 1 dargestellte Sitz-Vorrichtung in einem voll-expandiertem Zustand in einer Ansicht von oben;
- Fig. 4: die in Figur 1 dargestellte Sitz-Vorrichtung in einem voll-expandiertem Zustand in einer Ansicht von schräg vorne.
- Fig. 5: eine erfindungsgemäße Sitz-Vorrichtung in voll-expandiertem Zustand in einer Ansicht von vorne.

Die in den Figuren 1 bis 4 dargestellte nicht erfindungsgemäße Sitz-Vorrichtung 100 weist zwei Seitenteile 110, 111 sowie ein Rückenlehnen-Element 120 und ein Sitz-Element 130 auf, das an den Seitenteilen 110, 111 mindestens indirekt lösbar verankerbar ist.

Die in der Figur 5 dargestellte erfindungsgemäße Sitz-Vorrichtung 100 ist bis auf eine Bereitstellung von Lamellenkörpern 131, 132 identisch mit der in den Figuren 1 bis 4 dargestellten einfachen Vorrichtung.

Die beiden Seitenteile 110, 111 sind im Bereich einer dem betreffenden Rückenlehnen-Element 120 nahen Stirnfläche jeweils um ein um eine senkrechte Achse schwenkbares Scharnier 141 gelagert, um die Seitenteile 110, 111 aus Normalposition, in der die Seitenteile 110, 111 senkrecht zum Rückenlehnen-Element 120 angeordnet sind, in eine Stauposition zu bringen, in der die Seitenteile 110, 111 parallel zum Rückenlehnen-Element 120 angeordnet sind. Das Sitzelement 130 ist dabei in der in Figur 5 dargestellten Ausführungsform von einer Mehrzahl von mittels Verbindungselementen miteinander verbundenen Lamellenkörpern 131, 132 gebildet.

Die Seitenteile 110, 111 sind jeweils in einen dem Rückenlehnen-Element 120 nahen 110', 111' und einen dem Rückenlehnen-Element 120 fernen Teilbereich 110", 111" unterteilt, wobei ein jeweiliger dem Rückenlehnen-Element 120 naher Teilbereich 110', 111' im Bereich einer dem betreffenden Rückenlehnen-Element 120 nahen Stirnfläche um das um eine senkrechte Achse schwenkbare erste Scharnier 141 gelagert ist.

Die beiden Teilbereiche 110', 111', 110", 111" sind des Weiteren im Bereich sich gegenüberstehender Stirnflächen jeweils um ein um eine senkrechte Achse schwenkbares zweites Scharnier 142 gelagert, um die jeweiligen Teilbereiche 110', 111', 110", 111" aus einem kollabierten Zustand, in dem die Teilbereiche 110', 111', 110", 111" im Wesentlichen parallel zum Rückenlehnen-Element 120 angeordnet sind, reversibel in einen expandierten Zustand zu überführen, in dem die jeweils beiden Teilbereiche 110', 111', 110", 111" in Normalposition senkrecht zum Rückenlehnen-Element 120 angeordnet sind.

Das Rückenlehnen-Element 120 ist ebenfalls von einer Mehrzahl von mittels Verbindungselementen miteinander verbundenen Lamellenkörpern 131, 132 gebildet, und die jeweiligen Teilbereiche 110', 111', 110", 111" eines Seitenteils 110, 111 sind als Paneel ausgebildet, wobei die Unterfläche eines jeweiligen Seitenteils 110, 111 zumindest indirekt eine Kontaktfläche zum Abstellen der Sitz-Vorrichtung 100 auf einer ebenen Abstellfläche bildet.

Im Bereich einer dem Rückenlehnen-Element 120 fernen Stirnfläche eines jeweils dem Rückenlehnen-Element 120 fernen Teilbereiches 110", 111" eines jeweiligen Seitenteils 110, 111 ist ein drittes Scharnier 143 mit senkrechter Schwenkachse zur Befestigung eines die beiden Seitenteile 110", 111" verbindenden Verbindungselementes 150 vorgesehen.

Das Verbindungselement 150 ist als Paneel ausgebildet, dessen Unterfläche ebenfalls zumindest indirekt eine Kontaktfläche zum Abstellen der Sitz-Vorrichtung 100 auf einer ebenen Abstellfläche bildet.

Wie in den Figuren 1 bis 4 dargestellt, ist das Sitzelement 130 in einen dem Rückenlehnen-Element 120 nahen 130' und einen dem Rückenlehnen-Element 120 fernen Teilbereich 130" unterteilt, wobei die beiden Teilbereiche 130', 130" im Bereich sich gegenüberstehender Stirnflächen um ein um eine waagerechte Achse schwenkbares viertes Scharnier 144 gelagert sind, um die jeweiligen Teilbereiche 130', 130" aus einem kollabierten Zustand, in dem die Teilbereiche 130', 130" im Wesentlichen parallel zum Rückenlehnen-Element 120 angeordnet sind, reversibel in einen expandierten Zustand zu überführen, in dem die jeweils beiden Teilbereiche 130', 130" senkrecht zum Rückenlehnen-Element 120 und senkrecht zu den Seitenteilen 110', 111', 110", 111" angeordnet sind.

Wie in Figur 5 dargestellt, ist das Sitzelement 130 von einer Mehrzahl von mittels Verbindungselementen miteinander verbundenen Lamellenkörpern 131, 132 gebildet, wobei die einzelnen Verbindungselemente von Scharnieren gebildet sind.

Des Weiteren sind bei der in Figur 5 dargestellten Ausführungsform die Lamellenkörper 131, 132 langschmal ausgebildet, wobei eine lange Seite der Lamellenkörper parallel zu einer Vorderkante des Sitzelementes angeordnet ist. Eine Auflagefläche der Lamellenkörper 131, 132 ist konkavkonvex gebogen ausgebildet, um eine konkavkonvexe Oberfläche des Sitzelementes 130 zu bilden, wobei die betreffenden Auflageflächen der Lamellenkörper 131, 132 von den Oberkanten der betreffenden beiden Seitenteile 110, 111 gebildet sind.

Der dem Rückenlehnen-Element 120 nahe Teilbereich 130' des Sitzelementes 130 ist mittels eines zumindest indirekt an dem Rückenlehnen-Element 120 befestigten fünften Scharniers 145 um eine waagerechte Achse verschwenkbar, wobei der dem Rückenlehnen-Element 120 ferne Teilbereich 130" des Sitzelementes 130 in expandiertem Zustand auf einer oberen Stirnfläche des Verbindungselementes 150 zu liegen kommt.

Im Bereich einer jeweiligen Innenfläche der beiden Seitenflächen 110', 111', 110", 111" ist ein Vorsprung ausgebildet, der eine Auflagefläche 160 für das expandierte Sitzelement 130 bildet.

Die beiden jeweils um eine senkrechte Achse schwenkbaren ersten Scharniere 141 sind in vorgegebenem Abstand zum Rückenlehnen-Element 120 an einem mit dem Rückenlehnen-Element 120 fest verbundenen Abstand-Element 170 angeordnet, um einen Freiraum zu bilden, in den die kollabierten Seitenteile 110, 111 und die kollabierte Sitzfläche 130, einbringbar sind.

Bei der in den Figuren 1 bis 4 dargestellten Sitz-Vorrichtung sind das Rückenlehnen-Element 120, die beiden Seitenteile 110, 111 sowie das Sitz-Element 130 von rechteckig ausgebildeten planen Paneelen gebildet.

Bei der in Figur 5 dargestellten Ausführungsform der erfindungsgemäßen Sitz-Vorrichtung sind die beiden Seitenteile 110, 111 von rechteckig ausgebildeten planen Paneelen gebildet und das Rückenlehnen-Element 120 ist von einer Mehrzahl von mittels Verbindungselementen miteinander verbundenen Lamellenkörpern 131, 132 gebildet.

Die einzelnen Verbindungselemente sind von Scharnieren gebildet, wobei die Lamellenkörper 131, 132 langschmal ausgebildet sind und eine lange Seite der Lamellenkörper parallel zu einer Oberkante des Rückenlehnen-Elementes 120 angeordnet ist.

Eine Auflagefläche der Lamellenkörper 131, 132 ist in konstantem Winkel geneigt angeordnet, um eine geneigte ebene Oberfläche des Rückenlehnen-Elementes 120 zu bilden. Eine Auflagefläche der Lamellenkörper 131, 132 ist dabei von einer jeweiligen Hinterkante eines Seitenteils 110, 111 gebildet.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

### Bezugszeichenliste

- 100: = Sitz-Vorrichtung
- 110, 111: = Seitenteile
- 110', 111': = naher Teilbereich
- 110", 111": = ferner Teilbereich
- 120: = Rückenlehnen-Element
- 130: = Sitz-Element
- 130': = naher Teilbereich
- 130": = ferner Teilbereich
- 131, 132: = Lamellenkörper
- 141: = Scharnier
- 142: = zweites Scharnier
- 143: = drittes Scharnier
- 144: = viertes Scharnier
- 145: = fünftes Scharnier
- 150: = Verbindungselement
- 160: = Auflagefläche
- 170: = Abstand-Element

## Patentansprüche

1. Sitz-Vorrichtung (100) mit zwei Seitenteilen (110, 111) sowie einem Rückenlehnen-Element (120) und einem Sitz-Element (130), das an den Seitenteilen (110, 111) mindestens indirekt lösbar verankerbar ist, wobei die beiden Seitenteile (110, 111) im Bereich einer dem betreffenden Rückenlehnen-Element (120) nahen Stirnfläche jeweils um ein um eine senkrechte Achse schwenkbares erstes Scharnier (141) gelagert sind, um die Seitenteile (110, 111) aus einer Normalposition, in der die Seitenteile (110, 111) senkrecht zum Rückenlehnen-Element (120) angeordnet sind, reversibel in eine Stauposition zu überführen, in der die Seitenteile (110, 111) parallel zum Rückenlehnen-Element (120) ausgerichtet sind, wobei mindestens das Sitzelement (130) von einer Mehrzahl von mittels Verbindungselementen miteinander verbundenen Lamellenkörpern (131, 132) gebildet ist, wobei die beiden Seitenteile (110, 111) von rechteckig ausgebildeten planen Paneelen gebildet sind und die jeweiligen Teilbereiche (110', 111', 110", 111'') eines Seitenteils (110, 111) als Paneel ausgebildet sind, wobei die Unterfläche eines jeweiligen Seitenteils (110, 111) zumindest indirekt eine Kontaktfläche zum Abstellen der Sitz-Vorrichtung (100) auf einer ebenen Abstellfläche bildet, **dadurch gekennzeichnet, dass** das Rückenlehnen-Element (120) von einer Mehrzahl von mittels von Scharnieren gebildeten Verbindungselementen miteinander verbundenen Lamellenkörpern (131, 132) gebildet ist.

2. Sitz-Vorrichtung (100) nach Anspruch 1, **dadurch gekennzeichnet, dass** die Seitenteile (110, 111) jeweils in einen dem Rückenlehnen-Element (120) nahen (110', 111') und einen dem Rückenlehnen-Element (120) fernen Teilbereich (110'', 111'') unterteilt sind, wobei ein jeweiliger dem Rückenlehnen-Element (120) naher Teilbereich (110', 111') im Bereich einer dem betreffenden Rückenlehnen-Element (120) nahen Stirnfläche um das um eine senkrechte Achse schwenkbares erste Scharnier (141) gelagert ist.

3. Sitz-Vorrichtung (100) nach Anspruch 2, **dadurch gekennzeichnet, dass** die beiden Teilbereiche (110', 111', 110'', 111") im Bereich sich gegenüberstehender Stirnflächen jeweils um ein um eine senkrechte Achse schwenkbares zweites Scharnier (142) gelagert sind, um die jeweiligen Teilbereiche (110', 111', 110'', 111'') aus einem kollabierten Zustand, in dem die Teilbereiche (110', 111', 110'', 111'') im Wesentlichen parallel zum Rückenlehnen-Element (120) angeordnet sind, reversibel in einen expandierten Zustand zu überführen, in dem die jeweils beiden Teilbereiche (110', 111', 110'', 111'') in Normalposition senkrecht zum Rückenlehnen-Element (120) angeordnet sind.

4. Sitz-Vorrichtung (100) nach einem der Ansprüche 1 bis 3, **dadurch gekennzeichnet, dass** das Rückenlehnen-Element (120) sowie die jeweiligen Teilbereiche (110', 111', 110'', 111'') eines Seitenteils (110, 111) als Paneel ausgebildet sind, wobei die Unterfläche eines jeweiligen Paneels zumindest indirekt eine Kontaktfläche zum Abstellen der Sitz-Vorrichtung (100) auf einer ebenen Abstellfläche bildet.

5. Sitz-Vorrichtung (100) nach einem der vorhergehenden Ansprüche, **dadurch gekennzeichnet, dass** im Bereich einer dem Rückenlehnen-Element (120) fernen Stirnfläche eines jeweils dem Rückenlehnen-Element (120) fernen Teilbereiches (110", 111") eines jeweiligen Seitenteils (110, 111) ein drittes Scharnier (143) mit senkrechter Schwenkachse zur Befestigung eines die beiden Seitenteile (110, 111) verbindenden Verbindungselementes (150) vorgesehen ist.

6. Sitz-Vorrichtung (100) nach Anspruch 5, **dadurch gekennzeichnet, dass** das Verbindungselement (150) als Paneel ausgebildet ist, dessen Unterfläche ebenfalls zumindest indirekt eine Kontaktfläche zum Abstellen der Sitz-Vorrichtung (100) auf einer ebenen Abstellfläche bildet.

7. Sitz-Vorrichtung (100) nach einem der vorhergehenden Ansprüche, **dadurch gekennzeichnet, dass** das Sitzelement (130) aus einem kollabierten Zustand, in dem das Sitzelement (130) im Wesentlichen parallel zum Rückenlehnen-Element (120) angeordnet ist, reversibel in einen expandierten Zustand überführbar ist, in dem das Sitzelement (130) senkrecht zum Rückenlehnen-Element (120) und senkrecht zu den Seitenteilen (110, 111) angeordnet ist.

8. Sitz-Vorrichtung (100) nach einem der Ansprüche 1 bis 7, **dadurch gekennzeichnet, dass** die einzelnen Verbindungselemente als Scharniere ausgebildet sind.

9. Sitz-Vorrichtung (100) nach einem der Ansprüche 1 bis 7, **dadurch gekennzeichnet, dass** die einzelnen Verbindungselemente als rechtwinklig zur Vorderkante des Sitzelementes verlaufende elastische Bänder ausgebildet sind.

10. Sitz-Vorrichtung (100) nach einem der vorhergehenden Ansprüche, **dadurch gekennzeichnet, dass** die Lamellenkörper (131, 132) langschmal ausgebildet sind, wobei eine lange Seite der Lamellenkörper parallel zu einer Vorderkante des Sitzelementes angeordnet ist.

11. Sitz-Vorrichtung (100) nach einem der vorhergehenden Ansprüche, **dadurch gekennzeichnet, dass** eine Auflagefläche der Lamellenkörper (131, 132) konkav, konvex oder konkavkonvex ausgebildet ist, um eine konkave, konvexe bzw. konkavkonvex gebogene Oberfläche des Sitzelementes (130) zu bilden.

12. Sitz-Vorrichtung (100) nach Anspruch 11, **dadurch gekennzeichnet, dass** die Oberkanten der betreffenden beiden Seitenteile (110, 111) Auflageflächen für die Lamellenkörper (131, 132) bilden.

13. Sitz-Vorrichtung (100) nach einem der vorhergehenden Ansprüche, **dadurch gekennzeichnet, dass** im Bereich einer jeweiligen Innenfläche der beiden Seitenteile (110, 111) ein Vorsprung ausgebildet ist, der eine Auflagefläche (160) für das expandierte Sitzelement (130) bildet.

14. Sitz-Vorrichtung (100) nach einem der vorhergehenden Ansprüche, **dadurch gekennzeichnet, dass** die beiden jeweils um eine senkrechte Achse schwenkbaren ersten Scharniere (141) in vorgegebenem Abstand zum Rückenlehnen-Element (120) an einem mit dem Rückenlehnen-Element (120) fest verbundenen Abstand-Element (170) angeordnet sind, um einen Freiraum zu schaffen, in den die kollabierten Seitenteile (110, 111) und die kollabierte Sitzfläche (130) einbringbar sind.

15. Sitz-Vorrichtung (100) nach einem der Ansprüche 1 bis 14, **dadurch gekennzeichnet, dass** die beiden Seitenteile (110, 111) und das Rückenlehnen-Element (120)von rechteckig ausgebildeten planen Paneelen gebildet sind.

## Claims

1. Seat device (100) with two side parts (110, 111), a backrest element (120), and a seat element (130) which can be anchored to the side parts (110, 111) at least in an indirectly detachable manner, wherein, in the region of an end face which is close to the relevant backrest element (120), the two side parts (110, 111) are respectively mounted about a first hinge (141), which can be pivoted about a perpendicular axis, in order to reversibly transfer the side parts (110, 111) from a normal position, in which the side parts (110, 111) are arranged perpendicularly to the backrest element (120), into a stowage position, in which the side parts (110, 111) are aligned parallel to the backrest element (120), wherein at least the seat element (130) is formed by a plurality of lamellar bodies (131, 132) connected to one another by means of connecting elements, wherein the two side parts (110, 111) are formed by planar panels with a rectangular form and the respective subregions (110', 111', 110", 111") of a side part (110, 111) are in the form of a panel, wherein the bottom surface of a respective side part (110, 111) at least indirectly forms a contact surface for placing the seat device (100) on a planar placement surface, **characterized in that** the backrest element (120) is formed by a plurality of lamellar bodies (131, 132) which are connected to one another by means of connecting elements formed by hinges.

2. Seat device (100) according to Claim 1, **characterized in that** the side parts (110, 111) are respectively subdivided into a subregion (110', 111') which is close to the backrest element (120) and a subregion (110'', 111'') which is remote from the backrest element (120), wherein, in the region of an end face which is close to the relevant backrest element (120), a respective subregion (110', 111') which is close to the backrest element (120) is mounted about the first hinge (141), which can be pivoted about a perpendicular axis.

3. Seat device (100) according to Claim 2, **characterized in that**, in the region of opposite end faces, the two subregions (110', 111', 110'', 111'') are respectively mounted about a second hinge (142), which can be pivoted about a perpendicular axis, in order to reversibly transfer the respective subregions (110', 111', 110'', 111'') from a collapsed state, in which the subregions (110', 111', 110'', 111'') are arranged substantially parallel to the backrest element (120), into an expanded state, in which the respective two subregions (110', 111', 110'', 111'') in the normal position are arranged perpendicularly to the backrest element (120).

4. Seat device (100) according to one of Claims 1 to 3, **characterized in that** the backrest element (120) and the respective subregions (110', 111', 110'', 111'') of a side part (110, 111) are in the form of a panel, wherein the bottom surface of a respective panel at least indirectly forms a contact surface for placing the seat device (100) on a planar placement surface.

5. Seat device (100) according to one of the preceding claims, **characterized in that** provided in the region of an end face, remote from the backrest element (120), of a subregion (110', 111'), respectively remote from the backrest element (120), of a respective side part (110, 111) is a third hinge (143) with a perpendicular pivot axis for fastening a connecting element (150) which connects the two side parts (110, 111).

6. Seat device (100) according to Claim 5, **characterized in that** the connecting element (150) is in the form of a panel, the bottom surface of which likewise at least indirectly forms a contact surface for placing the seat device (100) on a planar placement surface.

7. Seat device (100) according to one of the preceding claims, **characterized in that** the seat element (130) can be reversibly transferred from a collapsed state, in which the seat element (130) is arranged substantially parallel to the backrest element (120), into an expanded state, in which the seat element (130) is arranged perpendicularly to the backrest element (120) and perpendicularly to the side parts (110, 111).

8. Seat device (100) according to one of Claims 1 to 7, **characterized in that** the individual connecting elements are in the form of hinges.

9. Seat device (100) according to one of Claims 1 to 7, **characterized in that** the individual connecting elements are in the form of elastic straps which run at right angles to the front edge of the seat element.

10. Seat device (100) according to one of the preceding claims, **characterized in that** the lamellar bodies (131, 132) have a long and narrow form, wherein a long side of the lamellar bodies is arranged parallel to a front edge of the seat element.

11. Seat device (100) according to one of the preceding claims, **characterized in that** a bearing surface of the lamellar bodies (131, 132) has a concave, convex or concave-convex form, in order to form a concavely, convexly or concave-convexly curved surface of the seat element (130).

12. Seat device (100) according to Claim 11, **characterized in that** the top edges of the relevant two side parts (110, 111) form bearing surfaces for the lamellar bodies (131, 132).

13. Seat device (100) according to one of the preceding claims, **characterized in that** a projection which forms a bearing surface (160) for the expanded seat element (130) is formed in the region of a respective inner surface of the two side parts (110, 111).

14. Seat device (100) according to one of the preceding claims, **characterized in that** the two first hinges (141), which can be respectively pivoted about a perpendicular axis, are arranged at a predefined distance from the backrest element (120) on a spacer element (170) fixedly connected to the backrest element (120), in order to provide a free space into which the collapsed side parts (110, 111) and the collapsed seat surface (130) can be introduced.

15. Seat device (100) according to one of Claims 1 to 14, **characterized in that** the two side parts (110, 111) and the backrest element (120) are formed by planar panels with a rectangular form.

## Revendications

1. Dispositif d'assise (100) comprenant deux parties latérales (110, 111) ainsi qu'un élément dossier (120) et un élément d'assise (130), qui peut être ancré de manière amovible au moins indirectement aux parties latérales (110, 111), les deux parties latérales (110, 111) étant respectivement montées, dans la zone d'une surface frontale proche de l'élément dossier (120) concerné, autour d'une première charnière (141) pivotant autour d'un axe vertical, afin de transférer de manière réversible les parties latérales (110, 111) d'une position normale, dans laquelle les parties latérales (110, 111) sont perpendiculaires à l'élément dossier (120), dans une position de rangement, dans laquelle les parties latérales (110, 111) sont orientées parallèlement à l'élément dossier (120), au moins l'élément d'assise (130) étant formé par une pluralité de corps lamellaires (131, 132) reliés entre eux au moyen d'éléments de liaison, les deux parties latérales (110, 111) étant formées par des panneaux plans configurés rectangulairement et les zones partielles respectives (110', 111', 110'', 111'') d'une partie latérale (110, 111) étant configurées en tant que panneau, la surface inférieure d'une partie latérale respective (110, 111) formant au moins indirectement une surface de contact pour le dépôt du dispositif d'assise (100) sur une surface de dépôt plane, **caractérisé en ce que** l'élément dossier (120) est formé par une pluralité de corps lamellaires (131, 132) reliés entre eux au moyen d'éléments de liaison formés par des charnières.

2. Dispositif d'assise (100) selon la revendication 1, **caractérisé en ce que** les parties latérales (110, 111) sont respectivement divisées en une zone partielle proche (110', 111') de l'élément dossier (120) et une zone partielle éloignée (110'', 111'') de l'élément dossier (120), une zone partielle proche (110', 111') de l'élément dossier (120) respective étant montée, dans la zone d'une surface frontale proche de l'élément dossier (120) concerné, autour de la première charnière (141) pivotant autour d'un axe vertical.

3. Dispositif d'assise (100) selon la revendication 2, **caractérisé en ce que** les deux zones partielles (110', 111', 110'', 111'') sont respectivement montées, dans la zone de surfaces frontales se faisant face, autour d'une deuxième charnière (142) pivotant autour d'un axe vertical, afin de transférer de manière réversible les zones partielles respectives (110', 111', 110'', 111'') d'un état replié, dans lequel les zones partielles (110', 111', 110'', 111'') sont agencées essentiellement parallèlement à l'élément dossier (120), dans un état déplié, dans lequel les deux zones partielles respectives (110', 111', 110'', 111'') sont agencées en position normale perpendiculairement à l'élément dossier (120).

4. Dispositif d'assise (100) selon l'une quelconque des revendications 1 à 3, **caractérisé en ce que** l'élément dossier (120) ainsi que les zones partielles respectives (110', 111', 110'', 111'') d'une partie latérale (110, 111) sont configurés en tant que panneau, la surface inférieure d'un panneau respectif formant au moins indirectement une surface de contact pour le dépôt du dispositif d'assise (100) sur une surface de dépôt plane.

5. Dispositif d'assise (100) selon l'une quelconque des revendications précédentes, **caractérisé en ce que**, dans la zone d'une surface frontale, éloignée de l'élément dossier (120), d'une zone partielle éloignée (110'', 111'') de l'élément dossier (120) respective, d'une partie latérale respective (110, 111), une troisième charnière (143) dotée d'un axe de pivotement vertical est prévue pour la fixation d'un élément de liaison (150) reliant les deux parties latérales (110, 111) .

6. Dispositif d'assise (100) selon la revendication 5, **caractérisé en ce que** l'élément de liaison (150) est configuré en tant que panneau, dont la surface inférieure forme également au moins indirectement une surface de contact pour le dépôt du dispositif d'assise (100) sur une surface de dépôt plane.

7. Dispositif d'assise (100) selon l'une quelconque des revendications précédentes, **caractérisé en ce que** l'élément d'assise (130) peut être transféré de manière réversible d'un état replié, dans lequel l'élément d'assise (130) est agencé essentiellement parallèlement à l'élément dossier (120), dans un état déplié, dans lequel l'élément d'assise (130) est agencé perpendiculairement à l'élément dossier (120) et perpendiculairement aux parties latérales (110, 111).

8. Dispositif d'assise (100) selon l'une quelconque des revendications 1 à 7, **caractérisé en ce que** les éléments de liaison individuels sont configurés en tant que charnières.

9. Dispositif d'assise (100) selon l'une quelconque des revendications 1 à 7, **caractérisé en ce que** les éléments de liaison individuels sont configurés en tant que bandes élastiques s'étendant à angle droit par rapport au bord avant de l'élément d'assise.

10. Dispositif d'assise (100) selon l'une quelconque des revendications précédentes, **caractérisé en ce que** les corps lamellaires (131, 132) sont configurés sous forme longue et étroite, un côté long des corps lamellaires étant agencé parallèlement à un bord avant de l'élément d'assise.

11. Dispositif d'assise (100) selon l'une quelconque des revendications précédentes, **caractérisé en ce qu'**une surface d'appui des corps lamellaires (131, 132) est configurée sous forme concave, convexe ou concavo-convexe, afin de former une surface concave, convexe ou incurvée de manière concavo-convexe de l'élément d'assise (130).

12. Dispositif d'assise (100) selon la revendication 11, **caractérisé en ce que** les bords supérieurs des deux parties latérales concernées (110, 111) forment des surfaces d'appui pour les corps lamellaires (131, 132).

13. Dispositif d'assise (100) selon l'une quelconque des revendications précédentes, **caractérisé en ce que**, dans la zone d'une surface intérieure respective des deux parties latérales (110, 111), est formée une protubérance, qui forme une surface d'appui (160) pour l'élément d'assise déplié (130).

14. Dispositif d'assise (100) selon l'une quelconque des revendications précédentes, **caractérisé en ce que** les deux premières charnières (141) pivotant respectivement autour d'un axe vertical sont agencées à une distance prédéterminée de l'élément dossier (120) sur un élément espaceur (170) relié de manière fixe à l'élément dossier (120), afin de créer un espace libre dans lequel les parties latérales repliées (110, 111) et la surface d'assise repliée (130) peuvent être introduites.

15. Dispositif d'assise (100) selon l'une quelconque des revendications 1 à 14, **caractérisé en ce que** les deux parties latérales (110, 111) et l'élément dossier (120) sont formés par des panneaux plans configurés rectangulairement.
